# FASCICULE DE BREVET EUROPEEN

(11) **EP 1 075 622 B1**
(45) Date de publication et mention de la délivrance du brevet: **27.08.2008**
(21) Numéro de dépôt: 00901688.2
(22) Date de dépôt: 01.02.2000
(51) Int. Cl.: F17C 7/04

(54) **DISPOSITIF DE CHAUFFAGE A BRULEUR DE GAZ DE PETROLE LIQUEFIE ET PROCEDE D'ALIMENTATION EN GAZ DE PETROLE LIQUEFIE**
HEIZVORRICHTUNG MIT BRENNER FÜR FLÜSSIGES ERDGAS UND VERFAHREN ZUR ZUFUHR VON FLÜSSIGEM ERDGAS
LIQUID PETROLEUM GAS BURNER HEATING DEVICE AND METHOD FOR SUPPLYING LIQUID PETROLEUM GAS

(30) Priorité: 25.02.1999 FR 9902343
(43) Date de publication de la demande: 14.02.2001
(73) Titulaire: COMPAGNIE DES GAZ DE PETROLE PRIMAGAZ, 75829 Paris cedex 17 (FR)
(72) Inventeur: BOUVIER, Daniel, F-75011 Paris (FR)
(74) Mandataire: Eidelsberg, Victor Albert
(86) Numéro de dépôt international: PCT/FR2000/000227
(87) Numéro de publication internationale: WO 2000/050804

(56) Documents cités:
- EP-A- 0 052 351
- DE-C- 754 458
- FR-A- 2 354 507
- FR-A- 2 370 227
- FR-A- 2 443 017
- US-A- 5 557 940
- US-A- 5 761 911

## Description

De nombreuses applications des gaz de pétrole liquéfié en bouteille demandent pour l'alimentation d'un brûleur de chauffage un débit important (rôtissoire à poulet, friteuse, désherbage, marquage thermique, etc.). Dans la pratique, on est vite limité par les possibilités de débit des bouteilles et l'on est conduit à en associer un grand nombre en parallèle, ce qui pose des problèmes de poids, d'encombrement et de sécurité du fait des raccords multiples. Le débit d'une bouteille de gaz de pétrole liquéfié dépend de la température. Plus celle-ci est élevée, plus le débit possible est grand. Le débit dépend également de la durée de l'utilisation. Plus celle-ci est longue, plus le débit est petit. Une demande de gaz trop importante entraîne une baisse de température et, par conséquent, une chute de pression qui peut se traduire par le givrage des parois de la bouteille qui, en raison de son effet isolant, rend le problème encore plus aigu.

L'invention pallie ces inconvénients par un dispositif de chauffage à brûleur de gaz de pétrole liquéfié, comprenant une bouteille de gaz de pétrole liquéfié ayant une phase gazeuse au-dessus d'une phase liquide et un conduit d'alimentation permettant d'alimenter le brûleur en la phase gazeuse, qui permet d'augmenter le débit et de le maintenir à un niveau sensiblement constant, quelle que soit la température extérieure et la consommation, tout en étant d'une grande sécurité d'emploi.

Suivant l'invention, il est prévu des moyens de chauffage de la bouteille et des moyens destinés à interrompre l'action des moyens de chauffage lorsque la pression du gaz de pétrole liquéfié dans la bouteille atteint un seuil donné.

Comme on chauffe la bouteille et on la porte à une température donnée, supérieure à la température ambiante, la bouteille est apte à fournir un débit constant à une pression donnée. Si la pression vient à s'élever au-delà la pression de service, par exemple de 13 bar pour du propane (qui correspond à 42°C) et de 10 bar pour un mélange à 60% en volume de butane et à 40% en volume de propane, ce qui peut mettre en danger la bouteille, les moyens, notamment à pressostat, destinés à interrompre l'action des moyens de chauffage entrent en action et interrompent le chauffage de la bouteille. La pression diminue. De préférence, les moyens destinés à interrompre l'action des moyens de chauffage lorsque la pression du gaz de pétrole liquéfié dans la bouteille atteint un seuil donné sont tels qu'ils interrompent aussi l'action des moyens de chauffage lorsque la pression du gaz de pétrole liquéfié dans la bouteille devient inférieure à une valeur limite inférieure au seuil donné. On évite ainsi de chauffer la bouteille dont le robinet est fermé et qui ne communique pas avec le pressostat.

Les moyens de chauffage peuvent être des moyens électriques ou des moyens de chauffage par de l'air chaud. Certes, l'air chaud a une faible conductibilité et a tendance à s'échapper notamment vers le haut. Mais, en dépit de ces inconvénients, il présente les avantages décisifs, par rapport par exemple à de l'eau, de ne pas geler, d'être moins dense et donc moins lourd et de ne pas provoquer de giclées lors du transport, ni de corrosion.

Suivant un mode de réalisation, les moyens de chauffage comprennent un brûleur alimenté par une dérivation en le gaz de pétrole liquéfié contenu dans la bouteille. Le dispositif est ainsi autonome du point de vue thermique.

Suivant un mode de réalisation particulier, les moyens de chauffage comprennent une chaudière dont le foyer est alimenté en gaz de pétrole liquéfié provenant de la bouteille et qui comporte un circuit ayant un conduit de sortie d'eau chaude allant à un échangeur de chaleur et un conduit de retour allant de l'échangeur à la chaudière et une pompe de circulation. Un ventilateur insuffle de l'air dans l'échangeur de chaleur et le dirige sur la bouteille, de préférence à la partie inférieure de celle-ci. Suivant un mode de réalisation tout particulièrement préféré, l'échangeur de chaleur, le ventilateur et la partie inférieure de la bouteille sont enfermés dans une enceinte, de préférence calorifugée, et il est prévu dans l'enceinte une chicane disposée de manière à ce que l'air, après avoir cédé de la chaleur à la bouteille, soit repris par le ventilateur. Grâce au fait que l'air est enfermé dans une enceinte, il ne s'échappe pas vers le haut à l'extérieur et comme il est repris constamment, la quantité d'énergie thermique à fournir est réduite autant que possible. De préférence, la partie supérieure de la bouteille est hors de l'enceinte et il est prévu des joints d'étanchéité entre la bouteille et l'enceinte à la transition entre les parties inférieure et supérieure de la bouteille

Suivant un perfectionnement, une sonde de température est disposée dans le flux d'air, de préférence le plus près possible de la bouteille et il est prévu un circuit électrique de mise à l'arrêt des moyens de chauffage, de préférence de la pompe, lorsque la sonde détecte une température supérieure à un seuil de température donné. On dispose ainsi d'une sécurité supplémentaire en plus de celle due à la surveillance de la pression à l'intérieur de la bouteille.

Suivant une variante, on fournit de l'air chaud à l'aide d'un ventilateur qui envoie de l'air sur une résistance électrique chauffante, le ventilateur, la résistance et la partie inférieure de la bouteille étant enfermés dans une enceinte.

Dans un mode de réalisation préféré, l'enceinte se trouve dans une chambre inférieure délimitée par un socle et par un fond horizontal, tandis qu'une cloison, de préférence verticale, subdivise l'espace supérieur en un compartiment comprenant les moyens de chauffage et de régulation et en un autre compartiment comprenant les bouteilles. En cas de fuite, on prévient ainsi tout danger d'incendie.

L'invention vise également un procédé d'alimentation en gaz de pétrole liquéfié en phase gazeuse à partir d'une bouteille de gaz de pétrole liquéfié qui consiste à chauffer la bouteille et à interrompre le chauffage lorsque la pression du gaz de pétrole liquéfié dans la bouteille atteint un seuil donné.

Le brevet des Etats-Unis d'Amérique n° 5 761 911 (Jurcik) décrit un dispositif d'alimentation en gaz liquéfié. Ces gaz liquéfiés ne sont pas des gaz de pétrole. Ce sont des gaz utilisés dans les procédés de fabrication de semi conducteurs tels qu'ils sont énumérés au tableau I. Le document DE 754 458 décrit un dispositif de chauffage.

Ce document antérieur vise à empêcher que des gouttelettes soient entraînées avec les gaz. Pour éviter cela, il ne faut pas qu'il se produise de bouillonnement, ce qui signifie qu'il ne faut pas trop chauffer. II faut chauffer pour compenser simplement l'effet endothermique de l'évaporation. A cet effet, et comme mentionné explicitement à la page 4, lignes 14 à 18, le document antérieur prévoit des moyens pour augmenter la vitesse de transfert de chaleur entre l'atmosphère ambiante et la bouteille sans élever la température de la bouteille de gaz au-dessus de la température ambiante.

La présente invention préconise à l'opposé de maintenir la température de la bouteille de gaz de pétrole liquéfié à une valeur donnée quelle que soit la température ambiante. La valeur donnée est le plus souvent, notamment en hiver, supérieure à la température ambiante. Cela permet d'augmenter le débit et de le maintenir à un niveau sensiblement constant.

Le brevet des Etats-Unis d'Amérique n° 5 557 940 (Hendricks) décrit une unité portative de chauffage pour ajouter du réfrigérant à un système de refroidissement qui est déchargé. Il explique que le chargement sur site de systèmes de refroidissement, tels que de conditionneurs d'air, de congélateurs et de réfrigérateurs, pose problème par temps froid parce que le réfrigérant se refroidit au point où il est difficile d'obtenir une pression de vapeur de chargement. Lorsqu'un réfrigérant est envoyé à un réfrigérateur à partir d'une bouteille le contenant, il y est envoyé sous forme de liquide. Pour former des frigories, le liquide est évaporé.

Le document Hendricks préconise de chauffer la bouteille de manière à ce que le gaz, qui s'y trouve dans la partie supérieure, soit sous une pression suffisante pour pousser la phase liquide qui est à la partie inférieure. Dans le dispositif de Hendricks, on n'alimente pas en gaz de pétrole liquéfié et on n'alimente pas en une phase gazeuse.

Le FR-A-2 354 507 ne décrit pas un brûleur dans lequel on utilise du gaz de pétrole liquéfié pour un chauffage. II prévoit de chauffer une bouteille de gaz de pétrole liquéfié, mais pas d'interrompre le chauffage dans certaines conditions.

Au dessin annexé, donné uniquement à titre d'exemple :
la figure 1 est une vue schématique d'un appareil suivant l'invention,
la figure 2 est une vue en coupe de l'enceinte de l'appareil d'alimentation, et
la figure 3 est une vue schématique partielle d'une variante.

Le dispositif suivant l'invention comprend une bouteille 1 de gaz de pétrole liquéfié dont un conduit 2 de sortie mène à un bloc de distribution 3. Du bloc de distribution partent un conduit 4 vers un détendeur D puis un brûleur B, un conduit 5 vers un détendeur 6 et un conduit 7 vers un pressostat 8. Le gaz de pétrole liquéfié détendu dans le détendeur 6 arrive par un conduit 9 au foyer d'une chaudière 10. La chaudière 10 comporte un conduit 11 de sortie menant à un échangeur 12 de chaleur. L'eau chaude, après avoir été refroidie dans l'échangeur 12 de chaleur, en sort par un conduit 13 muni d'une pompe 14 de recirculation pour retourner à la chaudière. II est prévu également un conduit 15 en dérivation du conduit 13 et menant à un vase d'expansion 16.

L'échangeur de chaleur 12 est interposé entre un ventilateur 17 et la bouteille 1, cependant qu'une sonde 18 de température aussi près que possible de la bouteille 1 est interposée entre celle-ci et l'échangeur de chaleur 12. Enfin, un circuit électrique 19 relie le pressostat 8 et la sonde 18 de température à un relais 20 de puissance d'alimentation en énergie électrique de la pompe 14.

Comme le montre la figure 2, le ventilateur 17, l'échangeur de chaleur 12 et le bas de la bouteille 1 sont logés dans une enceinte 21, l'ouverture par laquelle la bouteille 1 pénètre dans l'enceinte étant rendue étanche par un joint 22 souple circulaire. II est prévu dans l'enceinte 21 des chicanes 22 qui sont disposées de manière à créer une circulation d'air dans l'enceinte 21. L'air chauffé dans l'échangeur de chaleur 12 vient lécher le bas de la bouteille 1 puis repart au-dessus de la chicane 23 pour retourner au ventilateur 17.

A la figure 3, on reconnaît le même ventilateur 17 logé dans l'enceinte 21, mais l'échangeur de chaleur est remplacé par une résistance électrique 24.

L'enceinte 21 est disposée en partie basse, tandis que la partie haute de l'appareil est séparée par une cloison qui n'est pas représentée en deux compartiments, l'un comportant la ou les bouteilles 1 et l'autre essentiellement la chaudière 10, le pressostat 8, la sonde 18, leur circuit et le vase d'expansion.

Lorsque le pressostat 8 détecte une pression supérieure à un seuil donné (13 bar), il arrête la pompe 14 par le relais 20. La bouteille 1 cesse d'être chauffée par de l'air chaud. Lorsque le pressostat 8 détecte une pression inférieure à une valeur limite (2 bar), il interrompt aussi le chauffage.

## Revendications

1. Dispositif de chauffage comprenant un brûleur de gaz de pétrole liquéfié, et une bouteille (1) de gaz de pétrole liquéfié comprenant du gaz de pétrole liquéfié ayant une phase gazeuse au-dessus d'une phase liquide et un conduit d'alimentation permettant d'alimenter le brûleur en la phase gazeuse, des moyens de chauffage (10 à 17) de la bouteille (1) à une température supérieure à la température ambiante et **caractérisé par** des moyens (8) ayant un pressostate à interrompre l'action des moyens (10 à 17) de chauffage lorsque la pression du gaz de pétrole liquéfié dans la bouteille (1) atteint un seuil donné,
dans lequel les moyens de chauffage comprennent une chaudière (10) dont le foyer est alimenté en le gaz de pétrole liquéfié provenant de la bouteille (1) et qui comporte un circuit ayant un conduit (11) de sortie d'eau chaude allant à un échangeur de chaleur (12), un conduit (13) de retour allant de l'échangeur de chaleur (2) à la chaudière (10) et une pompe (14) de circulation, un ventilateur (17) insufflant de l'air dans l'échangeur de chaleur (12) et le dirigeant sur la bouteille (1), de préférence, à la partie inférieure de celle-ci, et
l'échangeur de chaleur (12), le ventilateur (17) et la partie inférieure de la bouteille (1) sont enfermés dans une enceinte (21), de préférence calorifugée.

2. Dispositif suivant la revendication 1, **caractérisé par** une chicane (23) disposée à l'intérieur de l'enceinte (21) de manière à ce que l'air, après avoir cédé de la chaleur à la bouteille (1), soit repris par le ventilateur (17).

3. Dispositif suivant l'une des revendications 1 ou 2, **caractérisé par** une sonde (18) de température disposée dans le flux d'air, de préférence le plus près possible de la bouteille (1), et par un circuit (19) électrique de mise à l'arrêt des moyens de chauffage, de préférence de la pompe (14), lorsque la sonde (18) détecte une température supérieure à un seuil de température donné.

4. Dispositif suivant l'une des revendication 1 à 3, **caractérisé en ce que** la partie supérieure de la bouteille (1) est hors de l'enceinte et il est prévu des joints (22) d'étanchéité entre la bouteille et l'enceinte à la transition entre les parties inférieure et supérieure de la bouteille.

5. Dispositif suivant la revendication 1, 3 ou 4, **caractérisé en ce que** les moyens de chauffage par de l'air chaud comprennent un ventilateur (17) disposé de manière à envoyer de l'air sur une résistance électrique (24) chauffante, le ventilateur, la résistance et la partie inférieure de la bouteille étant, de préférence, enfermée dans une enceinte.

6. Dispositif suivant l'une des revendications précédentes, **caractérisé en ce que** les moyens (8) destinés à interrompre l'action des moyens (10 à 17) de chauffage lorsque la pression du gaz de pétrole liquéfié dans la bouteille (1) atteint un seuil donné sont tels qu'il interrompent aussi l'action des moyens (10 à 17) de chauffage lorsque la pression du gaz de pétrole liquéfié dans la bouteille devient inférieure à une valeur limite inférieure au seuil donné.

## Claims

1. Heating device including a liquefied petroleum gas burner and liquefied petroleum gas bottle (1) including liquefied petroleum gas that has a gaseous phase over a liquid phase and a feed pipe that allows the burner to be fed in the gaseous phase, means of heating (10 to 17) the bottle (1) to a temperature above the ambient temperature and **characterised by** pressure controller means (8) intended to interrupt the action of the heating means (10 to 17) when the pressure of the liquefied petroleum gas in the bottle (1) reaches a given threshold, wherein the heating means include a boiler (10) whereof the furnace is supplied with liquefied petroleum gas from the bottle (1) and which comprises a circuit that has a hot water outlet pipe (11) running to a heat exchanger (12), a return pipe (13) running from the heat exchanger (2) to the boiler (10) and a circulating pump (14), a ventilator (17) blowing air into the heat exchanger (12) and directing it onto the bottle (1), preferably, at the lower part thereof, and the heat exchanger (12), the ventilator (17) and the lower part of the bottle (1) are enclosed in a container (21), preferably a thermally insulated one.

2. Device according to claim 1, **characterised by** a baffle (23) arranged inside the container (21) in such a way that the air, after transferring heat to the bottle (1), is recovered by the ventilator (17).

3. Device according to one of claims 1 or 2, **characterised by** a temperature sensor (18) arranged in the air flow, preferably as close as possible to the bottle (1), and by a electrical circuit (19) for disconnecting the heating means, preferably the pump (14), when the sensor (18) detects a temperature above a given threshold temperature.

4. Device according to one of claims 1 to 3, **characterised in that** the upper part of the bottle (1) is outside the container and provision is made for gaskets (22) between the bottle and the container at the transition between the lower and upper parts of the bottle.

5. Device according to claim 1, 3 or 4, **characterised in that** the warm air heating means include a ventilator (17) arranged so as to send air onto an electrically heated resistor (24), the ventilator, the resistor and the lower part of the bottle being, preferably, enclosed in a container.

6. Device according to one of the previous claims, **characterised in that** the means (8) intended to interrupt the action of the heating means (10 to 17) when the pressure of the liquefied petroleum gas in the bottle (1) reaches a given threshold are such that they also interrupt the action of the heating means (10 to 17) when the pressure of the liquefied petroleum gas in the bottle falls below a limit value below the given threshold.

## Patentansprüche

1. Heizvorrichtung mit einem Flüssigpropangas-Brenner und einer Flüssigpropangas-Flasche (1) enthaltend Flüssigpropangas mit einer Gasphase oberhalb einer Flüssigphase, und mit einer Zufuhrleitung zur Speisung des Brenners mit der Gasphase, Heizeinrichtungen (10 bis 17) für die Flasche (1) auf eine Temperatur über Umgebungstemperatur und **gekennzeichnet durch** Einrichtungen (8) mit einem Druckregler zur Unterbrechung des Betriebs der Heizeinrichtungen (10 bis 17), wenn der Druck des Flüssigpropangases in der Flasche (1) einen gegebenen Schwellenwert erreicht, wobei die Heizeinrichtungen einen Kessel (10) aufweisen, dessen Feuerraum mit Flüssigpropangas aus der Flasche (1) gespeist wird und der einen Kreislauf mit einer zu einem Wärmeaustauscher (12) führenden Warmwasser-Auslassleitung (11), einer vom Wärmeaustauscher (12) zum Kessel (10) führenden Rücklaufleitung (13) und einer Umlaufpumpe (14) aufweist, wobei ein Ventilator (17) Luft in den Wärmeaustauscher (12) bläst und diese auf die Flasche (1), vorzugsweise auf den unteren Teil derselben, lenkt, und wobei der Wärmeaustauscher (12), der Ventilator (17) und der untere Teil der Flasche (1) in einem vorzugsweise wärmeisolierten Gehäuse (21) eingeschlossen sind.

2. Vorrichtung nach Anspruch 1, **gekennzeichnet durch** ein Prallblech (23), das im Inneren des Gehäuses (21) derart angeordnet ist, dass die Luft nach Abgabe von Wärme an die Flasche (1) vom Ventilator (17) erfasst wird.

3. Vorrichtung nach einem der Ansprüche 1 oder 2, **gekennzeichnet durch** einen Temperaturfühler (18), der im Luftstrom, vorzugsweise so nahe wie möglich bei der Flasche (1), angeordnet ist, und **durch** einen Stromkreis (19) zum Abschalten der Heizeinrichtung, vorzugsweise der Pumpe (14), wenn der Fühler (18) eine Temperatur über einer gegebenen Temperaturschwelle feststellt.

4. Vorrichtung nach einem der Ansprüche 1 bis 3, **dadurch gekennzeichnet, dass** sich der obere Teil der Flasche (1) außerhalb des Gehäuses befindet und Dichtungsfugen (22) zwischen der Flasche und dem Gehäuse am Übergang zwischen dem unteren und dem oberen Teil der Flasche vorgesehen sind.

5. Vorrichtung nach einem der Ansprüche 1, 3 oder 4, **dadurch gekennzeichnet, dass** die Warmluft-Heizeinrichtungen einen Ventilator (17) aufweisen, der so angeordnet ist, dass er die Luft über einen elektrischen Heizwiderstand (24) leitet, wobei der Ventilator, der Widerstand und der untere Teil der Flasche vorzugsweise in einem Gehäuse eingeschlossen sind.

6. Vorrichtung nach einem der vorhergehenden Ansprüche, **dadurch gekennzeichnet, dass** die zur Unterbrechung des Betriebs der Heizeinrichtungen (10 bis 17) bestimmten Einrichtungen (8) derart eingerichtet sind, dass sie, wenn der Druck des Flüssigpropangases in der Flasche (1) einen gegebenen Schwellenwert erreicht, auch den Betrieb der Heizeinrichtungen (10 bis 17) unterbrechen, wenn der Druck des Flüssigpropangases in der Flasche unter einen Grenzwert abfällt, der unter dem gegebenen Schwellenwert liegt.
